# EUROPÄISCHE PATENTANMELDUNG

(11) **EP 1 703 079 A1**
(43) Veröffentlichungstag der Anmeldung: **20.09.2006**
(21) Anmeldenummer: 05018594.1
(22) Anmeldetag: 26.08.2005
(51) Int. Cl.: F01D 5/30

(54) **Rotationskörper zum Befestigen von Laufschaufeln einer Strömungsmaschine**

(71) Anmelder: SIEMENS AKTIENGESELLSCHAFT, 80333 München (DE)
(72) Erfinder: Ahmad, Fathi, 41564 Kaarst (DE); Pan, Ying, Dr., 45219 Essen (DE)

(57) **Zusammenfassung**

Die Erfindung betrifft einen Rotationskörper (30) zum Befestigen von Laufschaufeln (15) einer Strömungsmaschine, mit einer Drehachse (34) und mit einer zwischen einer ersten stirnseitigen Seitenfläche (32) und einer zweiten stirnseitigen Seitenfläche(32) vorgesehenen Umfangsfläche (36) sowie mit entlang der Umfangsfläche (36) gleichmäßig verteilten, sich zwischen den beiden stirnseitigen Seitenfläche (32) ersteckenden Haltenuten (38),
wobei jede Haltenut (38) mindestens eine in Umfangsrichtung erstreckende Hinterschneidung (20) zur Bildung eines korrespondierenden Zahnes (22) aufweist. Um einen Rotationskörper (30) mit einer verlängerten Lebensdauer anzugeben, wird vorgeschlagen, dass in zumindest einer stirnseitigen Seitenfläche (32) ein Entlastungsschlitz (26, 28) vorgesehen ist, der im Bereich des Zahnes (22) angeordnet ist.

## Beschreibung

Die Erfindung betrifft einen Rotationskörper zum Befestigen von Laufschaufeln einer Strömungsmaschine, mit einer Drehachse und mit einer zwischen einer ersten stirnseitigen Seitenfläche und einer zweiten stirnseitigen Seitenfläche vorgesehenen Umfangsfläche sowie mit entlang der Umfangsfläche gleichmäßig verteilten, sich zwischen den beiden stirnseitigen Seitenflächen erstreckenden Haltenuten, wobei jede Haltenut mindestens eine sich in Umfangsrichtung erstreckende Hinterschneidung aufweist.

Eine gattungsgemäße Vorrichtung ist beispielsweise aus der WO 2003/036049 A1 bekannt. In einer Rotorscheibe sind in Axialrichtung verlaufende und im Querschnitt tannenbaumförmige Haltenuten für Laufschaufeln entlang des Umfangs verteilt. Jede Laufschaufel weist einen zur Haltenut korrespondierend ausgebildeten Schaufelfuß auf, so dass diese jeweils in eine der Haltenuten einschoben und befestigt werden können. Zur Bildung der Tannenbaumform weist jede Haltenut an ihren beiden Seitenwänden sich in Umfangrichtung erstreckenden Zähne und dazwischen liegende Hinterschneidungen auf, die mit den dazu korrespondierenden Ausnehmungen und Zähnen des Schaufelfußes eine Verzahnung herstellen, mit der die Laufschaufel an der Rotorscheibe gehalten wird. Beim Betrieb der Turbine dreht sich die Rotorscheibe als Teil des Läufers mit einer vorbestimmten Drehzahl, so dass die daran befestigten Laufschaufeln unter Einwirkung der Zentrifugalkraft nach außen streben und an der durch Nuthinterschneidungen gebildeten Verzahnung an der Rotorscheibe anliegen.

Die beim Betrieb der Turbine in der Rotorscheibe auftretenden mechanischen Belastungen führen zu Materialspannungen, die sowohl in den stirnseitigen Seitenflächen der Rotorscheibenzähne oberflächennahe als auch tiefer im Material gelegene Risse erzeugen sowie deren Wachstum beschleunigen können. Dieser im Vorhinein unbestimmbare Verschleiß beeinträchtigt die Lebensdauer der Rotorscheibe, so dass diese zur Gewährleistung eines sicheren Betriebes der Turbine nach einer vorbestimmten und ggf. unnötig kurz gewählten Betriebsdauer prophylaktisch auf vorgenannte Defekte untersucht werden muss. Zeigt der Befund einer überprüften Rotorscheibe einen Riss auf, der eine unzulässige Risslänge überschreitet, oder dessen Risslänge während des nächsten geplanten Betriebsintervalls auf die unzulässige Risslänge anwachsen könnte, so ist ein zuverlässiger und sicherer Betrieb der damit ausgestatteten Turbine nicht gewährleistet. Die in diesem Fall als defekt einzustufende Rotorscheibe muss durch eine fehlerfreie Rotorscheibe unter Aufwendung von zusätzlicher Reparaturdauer und weiteren Kosten ersetzt werden. Dies verringert die Verfügungsdauer der Gasturbine und erhöht somit deren Standzeiten.

Aufgabe der Erfindung ist es, einen Rotationskörper zum Befestigen von Laufschaufeln einer Strömungsmaschine bereitzustellen, dessen Lebensdauer verlängert ist.

Die Aufgabe wird durch einen Rotationskörper mit den Merkmalen des Patentanspruchs 1 gelöst. Die Erfindung schlägt einen gattungsgemäßen Rotationskörper vor, in dessen stirnseitiger Seitenfläche ein im Bereich des Zahnes angeordneter Entlastungsschlitz vorgesehen ist.

Die Erfindung geht von der Erkenntnis aus, dass durch einen Entlastungsschlitz die Position der maximalen, im Bereich des Zahnes des Rotationskörpers auftretenden und von der beim Betrieb nach außen strebenden Laufschaufel hervorgerufene Spannung aus einem kritischen Bereich in einen unkritischen Bereich örtlich verlagert werden kann. Dieses Spannungsmaximum lag bisher an jeder stirnseitigen Seitenfläche, an der Kontur des Zahnes und somit an der Kontur der Haltenut, an dem der Schaufelfuß anliegt. Durch den Entlastungsschlitz tritt dieses Spannungsmaximum nicht mehr unmittelbar an der Kontur des Zahnes bzw. der Haltenut auf, sondern in einem davon entfernten zweiten Bereich, in welchem das Entstehen oder Vorhandensein eines Risses oder Defektes für den Betrieb der Strömungsmaschine unkritischer ist.

Folglich werden aufgrund des Entlastungsschlitzes die an der Kontur der Haltenut im Bereich der stirnseitigen Seitenfläche entstehenden kritischen Spannungen abgesenkt, so dass an dieser Stelle das Material des Rotationskörpers weniger beansprucht wird. Gleichfalls treten die entstehenden Spannungen an dieser Stelle in einer für das verwendete Material unkritischen Größe auf. Rissbildung kann somit an dieser Stelle signifikant vermindert werden; Risswachstum läuft lediglich verzögert ab. Insbesondere kann dadurch die Kurzzeitschwingfestigkeit (Low-Cycle-Fatigue = LCF-Ermüdungsfestigkeit) des Rotationskörpers verbessert werden, wodurch sich dessen Lebensdauer insgesamt verlängert.

Darüber hinaus ist aufgrund des Entlastungsschlitzes die Rissüberprüfung wesentlich vereinfacht, da aufgrund des in den Rotationskörper hineingefrästen Entlastungsschlitzes eine verbesserte Überprüfungsmöglichkeit auf Risse oder auf weitere Anzeigen, beispielsweise Fehlstellen, mit bekannten Prüfverfahren möglich ist.

Vorteilhafte Ausgestaltungen der Erfindung werden in den Unteransprüchen angegeben.

Eine besonders vorteilhafte Spannungsreduzierung im stirnseitig oberflächennahen Material des Rotationskörpers kann erreicht werden, wenn der Entlastungsschlitz in Radialrichtung gesehen lediglich teilweise zwischen der Hinterschneidung und der Umfangsfläche vorgesehen ist. Der andere Teil des Entlastungsschlitzes ist somit in einem Abschnitt vorgesehen, der zwischen zwei benachbarten Haltenuten liegt. Durch diese Maßnahme werden die bisher besonders hohen mechanischen, an der Kontur der Haltenut auftretenden Spannungen auch in den Abschnitt verlagert, der zwischen zwei benachbarten Haltenuten liegt. Dadurch werden die unmittelbar an der Haltenut, d.h. in dem Zahn bzw. in den Zähnen auftretenden Materialspannungen gesenkt.

In einer weiteren Ausgestaltung ist der Entlastungsschlitz nierenförmig oder U-förmig. Es hat sich herausgestellt, dass insbesondere die Nierenform und/oder die U-Form jeweils eine besonders große Reduzierung der Materialspannung und eine deutliche örtliche Verlagerung des Maximums der Spannung herbeiführen können. Dementsprechend kann das Material des Rotationskörpers mit einem derartigen Entlastungsschlitz wirksam geschont werden.

Da aufgrund des Entlastungsschlitzes die maximal auftretende Materialspannung aus dem unmittelbar an die Haltenut angrenzenden Bereich heraus und in den zweiten Bereich, in dem der Entlastungsschlitz angeordnet ist, hinein verlagert wird, ist in einer weiteren vorteilhaften Weiterbildung zumindest das die beiden Enden des Entlastungsschlitzes umgebende Material des Rotationskörpers oberflächengehärtet. Hierdurch kann ein besonders langlebiger Rotationskörper hergestellt werden, da in diesem Fall in dem von der Haltenut bzw. dem Zahn entfernten, zweiten Bereich Rissentstehung weiter vermindert und Risswachstum weiter verzögert auftritt.

Zweckmäßigerweise weist der Entlastungsschlitz eine Eindringtiefe von 1 mm bis 25 mm, vorzugsweise von 5 mm bis 20 mm auf. Diese Eindringtiefe führt zu einer besonders wirksamen Entlastung des Materials. Außerdem können die Haltenuten im Querschnitt tannenbaumförmig, hammerförmig oder schwalbenschwanzartig ausgebildet sein. Bei einer Hammer- oder Schwalbenschwanzform weist jede Haltenut beidseitig, d.h. in Umfangsrichtung gesehen, jeweils eine Hinterschneidung auf, so dass der Rotationskörper für jede Hinterschneidung jeweils einen, an der betreffenden Seitenwand der Haltenut vorgesehenen und sich in diese hineinerstreckenden Zahn aufweist. Je nach Anzahl der Verästelungen einer tannenbaumförmigen Haltenut weist diese zwei, drei oder vier an jeder Seitenwand der Haltenut angeordnete Zähne auf, die in die Haltenut hineinragen und jeweils eine an dem betreffenden Zahn radial innen angrenzende (Nut-)Hinterschneidung bilden, an der ein dazu korrespondierend ausgebildeter Schaufelfuß anliegen kann. Jeder an der Haltenut ausgebildeter Zahn dient beim Betrieb der Strömungsmaschine als Widerlager für einen am Schaufelfuß vorgesehenen, korrespondierend ausgestalteten Zahn.

Da in dem die Haltenut umgebenden Material des Rotationskörpers im an die Hinterschneidung angrenzenden Bereich, d.h. im Zahn, an beiden stirnseitigen Seitenflächen mechanische Spannungsspitzen auftreten können, kann für jeden Zahn bzw. jede Hinterschneidung ein ihm zugeordneter bzw. ihr zugeordneter Entlastungsschlitz an jeder Seitenfläche vorgesehen sein. Die auf die Laufschaufel wirkenden Fliehkraftbelastungen werden über die Verzahnung des Laufschaufelfußes mit der Haltenut in die Zähne des Rotationskörpers übertragen und aufgrund der in beiden Seitenflächen angeordneten Entlastungsschlitze in den von der Kontur der Haltenut entfernten zweiten Bereich verlagert.

Alternativ dazu, sofern mehrere radial zueinander beabstandete Hinterschneidungen vorgesehen sind, können lediglich die radial äußeren Hinterschneidungen einen ihnen zugeordneten Entlastungsschlitz aufweisen und die radial weiter innen liegenden Hinterschneidungen nicht. Dieser Ausgestaltung liegt die Erkenntnis zugrunde, dass insbesondere an den radial äußeren Hinterschneidungen die größte mechanische Spannung im Material des Rotationskörpers, hervorgerufen von den Fliehkraftbelastungen der Laufschaufel und des Rotationskörpers, auftreten kann. Diese maximalen mechanischen Spannungsbelastungen werden erfindungsgemäß durch die Entlastungsschlitze aus dem die Haltenut unmittelbar bildenden Bereich verlagert. An den radial weiter innen liegenden Hinterschneidungen treten keine unzulässigen Materialspannungen auf, so dass ggf. hier auf Entlastungsschlitze verzichtet werden kann.

Der Rotationskörper kann einerseits als eine Rotorscheibe ausgebildet sein oder als beispielsweise geschweißter Rotorläufer, auf dem in einem Wellenbund vorgesehene, sich in dessen Axialrichtung erstreckende Haltenuten für Turbinenschaufeln oder Verdichterschaufeln vorgesehen sind. Demnach ist die Bedeutung der Erfindung unabhängig von der gewählten Ausführungsvariante des Rotors und für beide Ausgestaltungen einsetzbar.

Eine mit diesem Rotationskörper ausgestattete Strömungsmaschine weist vorteilhaft aufgrund der verlängerten Lebensdauer eine erhöhte Verfügungsdauer und reduzierte Standzeiten auf.

Die Erfindung wird nachfolgend anhand einer Zeichnung erläutert. Es zeigen:
- FIG 1: eine Gasturbine in einem Längsteilschnitt und
- FIG 2: einen Rotationskörper mit Haltenuten und einem Entlastungsschlitz.

FIG 1 zeigt eine Gasturbine 1 in einem Längsteilschnitt. Sie weist im Inneren einen um eine Rotationsachse 2 drehgelagerten Rotor 3 auf, der auch als Turbinenläufer bezeichnet wird. Entlang des Rotors 3 folgen aufeinander ein Ansauggehäuse 4, ein Verdichter 5, eine torusartige Ringbrennkammer 6 mit mehreren rotationssymmetrisch zueinander angeordneten Brennern 7, eine Turbineneinheit 8 und ein Abgasgehäuse 9. Die Ringbrennkammer 6 bildet einen Verbrennungsraum 17, der mit einem ringförmigen Heißgaskanal 18 kommuniziert. Dort bilden vier hintereinander geschaltete Turbinenstufen 10 die Turbineneinheit 8. Jede Turbinenstufe 10 ist aus zwei Schaufelringen gebildet. In Strömungsrichtung eines in der Ringbrennkammer 6 erzeugten Heißgases 11 gesehen, folgt im Heißgaskanal 18 jeweils einer Leitschaufelreihe 13 eine aus Laufschaufeln 15 gebildete Reihe 14. Die Leitschaufeln 12 sind am Stator befestigt, wohingegen die Laufschaufeln 15 einer Reihe 14 mittels einer Turbinenscheibe am Rotor 3 angebracht sind. An dem Rotor 3 ist ein Generator oder eine Arbeitsmaschine (nicht dargestellt) angekoppelt.

Die FIG 2 zeigt einen Ausschnitt eines Rotationskörpers 30, welcher als Rotorscheibe 19 oder als Wellenbund eines Rotorläufers ausgebildet sein kann. Der Rotationskörper 30 weist zwei stirnseitige Seitenflächen 32 auf, welche von einer Umfangsfläche 36 miteinander verbunden werden. Entlang des Umfangs sind gleichmäßig verteilte Haltenuten 38 vorgesehen, in denen in Axialrichtung, bezogen auf die Drehachse 34, in FIG 2 nicht dargestellte Laufschaufeln für eine axial durchströmte Strömungsmaschine, beispielsweise eine Gasturbine 1, einen Verdichter 3 oder auch eine Dampfturbine, einschiebbar sind. Die Haltenuten 38 weisen im dargestellten Querschnitt eine tannenbaumförmige Kontur auf. Dadurch ergeben sich für jede Haltenut 38 vier in Umfangsrichtung erstreckende Hinterschneidungen 20. Dementsprechend weist der Rotationskörper 30 zur Bildung jeder Hinterschneidung 20 jeweils einen zur Hinterschneidung 20 radial außen benachbarten und sich ebenfalls in Umfangsrichtung herausragenden Zahn 22 auf, dessen radial innere Teiloberfläche als Widerlager für die nicht dargestellten Laufschaufeln dient, damit diese beim Betrieb der Strömungsmaschine vom Rotationskörper 30 gehalten werden.

In den Zähnen 22 und in den darin angrenzenden Bereichen, d. h. deren Wurzelbereiche, treten aufgrund der auf die Laufschaufel einwirkenden Fliehkräfte Belastungen in Form von mechanischen Spannungen auf, die das Material des Rotationskörpers 30 an dieser Stelle durch Rissbildung und Risswachstum verschleißen lassen können. Bisher traten die maximalen mechanischen Belastungen und Spannungen M oberflächennah - bezogen auf die Seitenflächen 32 - entlang des Konturverlaufs 24 der Haltenuten 38 im Bereich der Hinterschneidungen 20 auf.

Um diese maximale Belastung von der Haltenut 38 bzw. der Kontur 24 weg zu verlagern, schlägt die Erfindung vor, dass in einer oder beiden stirnseitigen Seitenflächen 32 zu den Hinterschneidungen 20 benachbarte Entlastungsschlitze 26, 28 vorgesehen sind, deren jeweilige Kontur oder Umriss beispielsweise eine Nierenform oder eine U-Form beschreibt.

Der Entlastungsschlitz 26, 28 liegt im Wurzelbereich des Zahnes 22, etwas radial nach innen zu den Hinterschneidungen 20 verlagert, in die der korrespondierende Zahn 22 des Schaufelfußes hineinragt, welcher für den jeweiligen Zahn 22 die Belastung der Laufschaufel überträgt. Die Orientierung des leicht gekrümmten Entlastungsschlitzes 26, 28 ist so gewählt, dass dessen Enden vorzugsweise von der Haltenut 38 weg zeigen.

Aufgrund des, ggf. auch mit einem weichen Material aufgefüllten, Entlastungsschlitzes 26 wird die maximal auftretende Spannung N im Material des Rotationskörpers 30 vom Konturverlauf 24 zu dem Entlastungsschlitz 26 verlagert.

Das die Haltenuten 38 unmittelbar umgebende Material des Rotationskörpers 30 wird somit beim Betrieb der Strömungsmaschine zwar weiterhin von den in den Haltenuten 38 gehaltenen Laufschaufeln belastet, jedoch tritt eine geringere maximale Spannung im Material an verlagerter Stelle in der näheren Umgebung des Entlastungsschlitzes 26 auf, wodurch sich die Lebensdauer des Rotationskörpers 30 in entscheidender Weise verbessert. Dementsprechend wird insgesamt eine gleichmäßigere Belastung des Materials, sowohl in Axialrichtung als auch in Radial- und Umfangsrichtung gesehen, erzielt.

Die Entlastungsschlitze 26 sind in Radialrichtung gesehen teilweise zwischen der Hinterschneidung 20 und der Umfangsfläche 36 vorgesehen und weisen eine sich in Axialrichtung erstreckende Eindringtiefe E in einer Größenordnung von 1 mm bis 25 mm, vorzugsweise jedoch von 5 mm bis 20 mm, auf.

Dabei kann alternativ jede Hinterschneidung 20 an einer oder jeder stirnseitigen Seitenfläche 32 einen ihr zugeordneten Entlastungsschlitz 26, 28 aufweisen. Alternativ dazu, wenn die Haltenut 38 als Tannenbaumform ausgebildet ist, können auch lediglich nur die radial äußersten Hinterschneidungen 22 jeweils einen ihnen zugeordneten Entlastungsschlitz 28 aufweisen.

Insbesondere, wenn mindestens das die beiden Enden 31 der Entlastungsschlitze 26 umgebende Material des Rotationskörpers 30 mit einer Oberflächenhärtung versehen worden ist, kann das von dem Konturverlauf 24 wegverlagerte Spannungsmaximum im Material eine Lebensdauerverlängerung vorteilhaft herbeiführen.

Ein besonderer Vorteil der vorliegenden Erfindung liegt auch darin begründet, dass die Entlastungsschlitze 26, 28 als Rissstopper fungieren können. Treten benachbart zu den Rissstoppern Defekte in Form von Rissen auf, so können diese ggf. in den Entlastungsschlitzen 26, 28 auslaufen, ohne dass diese eine kritische Risslänge überschreiten.

## Patentansprüche

1. Rotationskörper (30) zum Befestigen von Laufschaufeln (15) einer Strömungsmaschine,
mit einer Drehachse (34) und
mit einer zwischen einer ersten stirnseitigen Seitenfläche (32) und einer zweiten stirnseitigen Seitenfläche (32) vorgesehenen Umfangsfläche (36) sowie
mit entlang der Umfangsfläche (36) gleichmäßig verteilten, sich zwischen den beiden stirnseitigen Seitenflächen (32) erstreckenden Haltenuten (38),
wobei jede Haltenut (38) mindestens eine in Umfangsrichtung erstreckende Hinterschneidung (20) zur Bildung eines korrespondierenden Zahnes (22) aufweist,
**dadurch gekennzeichnet, dass**
in zumindest einer der beiden stirnseitigen Seitenflächen (32) ein Entlastungsschlitz (26, 28) vorgesehen ist, der im Bereich des Zahnes (22) angeordnet ist.

2. Rotationskörper (30) nach Anspruch 1,
bei der der Entlastungsschlitz (26, 28) in Radialrichtung gesehen teilweise zwischen der Hinterschneidung (20) und der Umfangsfläche (36) vorgesehen ist.

3. Rotationskörper (30) nach Anspruch 1 oder 2,
bei der der Entlastungsschlitz (26, 28) nierenförmig oder u-förmig ist.

4. Rotationskörper (30) nach einem der Ansprüche 1 bis 3,
bei der zumindest das die beiden Enden (31) des Entlastungsschlitzes (26, 28) umgebende Material des Rotationskörpers (30) oberflächengehärtet ist.

5. Rotationskörper (30) nach einem der Ansprüche 1 bis 4,
bei dem der Entlastungsschlitz (26, 28) eine Eindringtiefe (E) von 1 mm bis 25 mm, vorzugsweise von 5 mm bis 20 mm aufweist.

6. Rotationskörper (30) nach einem der Ansprüche 1 bis 5, bei der die Haltenuten (38) im Querschnitt tannenbaumförmig, hammerförmig oder schwalbenschwanzartig ausgebildet sind.

7. Rotationskörper (30) nach einem der Ansprüche 1 bis 6, bei der jeder Zahn (22) einen ihm zugeordneten Entlastungsschlitz (26, 28) aufweist.

8. Rotationskörper (30) nach einem der Ansprüche 1 bis 6, bei der der radial äußere vorgesehene Zahn (22) einen ihm zugeordneten Entlastungsschlitz (26, 28) aufweist.

9. Rotationskörper (30) nach einem der Ansprüche 1 bis 8, welcher als Rotorscheibe (19) oder als Rotorläufer ausgebildet ist.
